# EUROPÄISCHE PATENTSCHRIFT

(11) **EP 1 127 980 B1**
(45) Veröffentlichungstag und Bekanntmachung des Hinweises auf die Patenterteilung: **07.06.2006**
(21) Anmeldenummer: 01104060.7
(22) Anmeldetag: 20.02.2001
(51) Int. Cl.: E01B 27/11

(54) **Vorrichtung zur Erneuerung oder zum Umbau einer Gleisanlage**
Apparatus for replacement or renewal of a railway track
Dispositif de rénovation ou de renouvellement d'une voie ferrée

(30) Priorität: 25.02.2000 DE 10008986
(43) Veröffentlichungstag der Anmeldung: 29.08.2001
(73) Patentinhaber: GSG Knape Gleissanierung GmbH, 85737 Ismaning (DE)
(72) Erfinder:
(74) Vertreter: Manitz, Finsterwald & Partner GbR

(56) Entgegenhaltungen:
- DE-A- 4 339 833
- US-A- 3 685 456
- US-A- 4 307 667
- US-A- 4 854 243

## Beschreibung

Die vorliegende Erfindung betrifft eine Vorrichtung zur Erneuerung oder zum Umbau einer Gleisanlage nach dem Oberbegriff von Anspruch 1.

Bei der Erneuerung von Gleisanlagen mit Schotterbettung werden üblicherweise verschiedene Vorrichtungen verwendet, die nacheinander entsprechend ihrem Zweck eingesetzt werden. So wird zunächst eine Vorrichtung zum Ausbau der alten Schotterbettung und gegebenenfalls des Unterbaus in eine Gleisanlage eingefädelt und über einen bestimmten Bauabschnitt gefahren. Anschließend wird eine Gleiswechseleinrichtung eingesetzt, die das von der Bettungsaushubvorrichtung abgelegte alte Gleis gegen ein neues Gleis austauscht. Dabei wird entweder von der Bettungsaushubvorrichtung oder von der Gleiswechselvorrichtung ein neues Schotterplanum hergestellt. Als dritte Vorrichtung wird dann eine Gleisstopfmaschine eingefädelt, die das neue Gleis ausrichtet, einschottert und den Schotter stopft.

Durch das Erfordernis von mindestens drei Vorrichtungen, die nacheinander in einem Bauabschnitt eingesetzt werden, ist das bekannte Verfahren kosten- und zeitaufwendig. Es müssen mehrere Arbeitsgänge durchgeführt werden, die jeweils ein Ein- und Ausfädeln der eingesetzten Vorrichtung erfordern. Dadurch geht Zeit verloren. Darüber hinaus können die eingesetzten Vorrichtungen nur teilweise gleisgebunden arbeiten, so daß der An- und Abtransport von Material einschließlich Oberbaustoffe und Schwellen zumindest teilweise mit Lastwagen erfolgen muß. Dies stellt eine starke Beeinträchtigung der Umwelt dar und bringt erhebliche logistische Probleme mit sich. Bei Verfahren zum Umbau einer Gleisanlage in eine feste Fahrbahn treten diese Probleme noch verstärkt auf.

Eine Vorrichtung gemäß dem Oberbegriff von Anspruch 1 ist aus der US-A-3 685 456 bekannt.

Der Erfindung liegt die Aufgabe zugrunde, einer Vorrichtung der eingangs genannten Art eine erhöhte Funktionalität zu geben.

Diese Aufgabe wird durch die Merkmale von Anspruch 1 gelöst.

Die erfindungsgemäße Vorrichtung zur Erneuerung einer Gleisanlage ist also zu einem großen Teil identisch mit der erfindungsgemäßen Vorrichtung zum Umbau einer Gleisanlage in eine feste Fahrbahn. Unterschiedlich ist lediglich die Verwendung eines Teils zum Herstellen einer Tragschicht einer festen Fahrbahn anstelle der Teile zum Herstellen der neuen Bettung und zum Einschottern und Stopfen des neuen Gleises bei der Erneuerung einer Gleisanlage. Bei der Herstellung einer solchen Vorrichtung können dadurch Kosten gespart werden. Beim Umbau der Gleisanlage in eine feste Fahrbahn werden allerdings, anders als bei der Erneuerung, nicht alle Teile gleichzeitig eingesetzt. Vielmehr werden der Teil zum Abfördern der alten Schwellen und zum Anfördern der neuen Schwellen und der Gleiswechselteil erst in einem gesonderten Arbeitsgang eingesetzt.

Vorteilhaft ist es, dass die Teile der Vorrichtung mindestens teilweise modulartig austauschbar ausgebildet sind. Eine Vorrichtung zur Erneuerung einer Gleisanlage kann dadurch in kostengünstiger Weise in einen Umbauzug zum Umbau einer Gleisanlage in eine feste Fahrbahn umgebaut werden und umgekehrt. Wesentliche Teile können dabei übernommen werden und müssen nicht separat hergestellt werden.

Insbesondere sind das Modul zum Herstellen einer neuen Bettung, gegebenenfalls das Modul zum Zwischenlagern von aufgearbeitetem Bettungsmaterial und gegebenenfalls das Modul zur Versorgung mit neuem Bettungs- und gegebenenfalls Unterbaumaterial einerseits und das Modul zum Einbauen einer Tragschicht für eine feste Fahrbahn, gegebenenfalls das Modul zur Versorgung mit Tragschichtmaterial und gegebenenfalls das Modul zum Mischen von Tragschichtmaterial andererseits gegeneinander austauschbar ausgebildet.

Bevorzugt umfaßt die erfindungsgemäße Vorrichtung zusätzlich einen Teil zum Ausbauen des Unterbaus, einen Teil zur Aufarbeitung des Bettungs-und/oder des Unterbaumaterials, Mittel zum Brechen und Sieben des Bettungs- und/oder des Unterbaumaterials, einen Teil zum Zwischenlagern des aufgearbeiteten Bettungsmaterials, Mittel zum Vorhalten und Antransport von Material für die Tragschicht einer festen Fahrbahn und/oder einen Teil zum Mischen des Tragschichtmaterials. Durch Integration der genannten Teile und Mittel können die entsprechenden Verfahrensschritte vorteilhafterweise vor Ort durchgeführt werden. Damit wird eine Wiederverwertung der Materialien ermöglicht und der Ab- und Antransport von Material eingeschränkt.

Nach einer weiteren Ausgestaltung der Erfindung sind der Teil zum Abfördern der alten Schwellen und zum Anfördern der neuen Schwellen am in Arbeitsrichtung gesehen hinteren Ende der Vorrichtung, der Teil zum Anfördern von neuem Bettungs- und gegebenenfalls Unterbaumaterial, der Teil zum Abfördern des Bettungs- und gegebenenfalls des Unterbaumaterials sowie der Teil zum Anfördern des Tragschichtmaterials am vorderen Ende der Vorrichtung angeordnet. Eine derartige Anordnung ist für den Arbeitsablauf vorteilhaft.

Bevorzugt ist es, wenn nur der Gleiswechselteil und der Teil zum Einbau einer Tragschicht einer festen Fahrbahn zusätzlich zu Schienenfahrwerken auch Bodenfahrwerke, die übrigen Teile dagegen allesamt nur Schienenfahrwerke aufweisen. Die Belastung des Unterbaus bzw. des Grundes wird dadurch möglichst gering gehalten.

Ausführungsbeispiele der Erfindung sind in der Zeichnung dargestellt und werden nachfolgend beschrieben. Es zeigen, jeweils in schematischer Darstellung,
- Figur 1: eine Seitenansicht einer Vorrichtung zur Erneuerung einer Gleisanlage,
- Figur 2: eine Draufsicht auf die Vorrichtung von Figur 1,
- Figur 3: eine Seitenansicht einer Vorrichtung zum Umbau einer Gleisanlage mit Schotterbettung in eine feste Fahrbahn und
- Fig. 4: eine Draufsicht auf die Vorrichtung von Fig. 3.

Die in den Fig. 1 und 2 dargestellte Vorrichtung besteht aus einer Reihe von Modulen, die zur Erneuerung einer Schienenfahrbahn mit Schotterbettung zusammengestellt wurden. Vorgesehen und dargestellt ist in Arbeitsrichtung I gesehen von vorne nach hinten ein Entsorgungsmodul 1, ein Versorgungsmodul 2, ein Antriebsmodul 3, ein Aushub- und Bettungsaufarbeitungsmodul 4, ein Zwischenspeichermodul 5, ein Kleineisenmodul 6, ein Gleichswechselmodul 7, ein Stopfmodul 8, ein Schwellenver- und -entsorgungsmodul 9 und ein weiteres Versorgungsmodul 10.

Das Entsorgungsmodul 1 umfaßt in der dargestellten Ausführungsform zwei Materialförder- und Silowagen 11 zur Abförderung von Aushubmaterial. Diese weisen jeweils ein Förderband 11a und ein Übergabeband 11b auf und können damit nacheinander mit Aushubmaterial befüllt werden. Selbstverständlich können erforderlichenfalls auch mehr oder weniger derartige Materialförder- und Silowagen 11 vorgesehen werden. Außerdem können auch andere Einrichtungen zum Abtransport von Materialien eingesetzt werden.

Das dargestellte Versorgungsmodul 2 umfaßt ebenfalls zwei Materialförder- und Silowagen 12, die jedoch umgekehrt angeordnet sind. Die Materialförder- und Silowagen 12 dienen der Vorhaltung und Zuförderung von Ergänzungsschotter sowie der Weiterleitung von Aushubmaterial zum Entsorgungsmodul 1. Hierfür sind zusätzlich Überleitungsbänder 12c vorgesehen. Auch hier können mehr oder weniger als zwei Materialförder-und Silowagen 12 oder auch andere geeignete Vorrichtungen eingesetzt werden.

Angetrieben wird die dargestellte Vorrichtung durch das Antriebsmodul 3, welches im dargestellten Beispiel durch eine lokomotivähnliche Antriebseinheit 13 gebildet wird. Es können auch mehr Antriebsmodule 3 vorgesehen sein, oder der Antrieb kann auf die übrigen Module verteilt sein.

Das Aushub- und Bettungsaufarbeitungsmodul 4 unterteilt sich in ein Aushubmodul 4b und ein Bettungsaufarbeitungsmodul 4a. Dadurch kann, wenn gewünscht, das Bettungsaufarbeitungsmodul 4a weggelassen werden, um nur Neumaterial zu verwenden. Das Aushubmodul 4b umfaßt neben der Aushubvorrichtung 14 zum Ausbau der Bettung 15 und gegebenenfalls des Unterbaus 16 auch eine Gleishebevorrichtung 17, um das Gleis 18 während des Ausbaus des Schotters 15 und des Unterbaus 16 anzuheben. Das Gleis 18 wird dann entweder auf den Unterbau 16 oder den Grund abgelegt, oder das Modul 4b umfaßt zusätzlich eine bevorzugt abschaltbare Vorrichtung 17a zur Herstellung eines neuen Schotterplanums, auf das dann das alte Gleis 18 abgelegt wird.

Das Modul 4a zur Bettungsaufarbeitung umfaßt insbesondere ein Vorsieb, eine Brechereinrichtung und ein Nachsieb für ausgebauten Schotter und Unterbau und, ebenso wie das Aushubmodul 4b, geeignete Fördereinrichtungen 20a, alles zusammengefaßt mit Bezugszeichen 20. Die Stufen von Vorsieb, Brechereinrichtung und Nachsieb sind bevorzugt nach Bedarf einstellbar.

Das Zwischenspeichermodul 5 dient der Zwischenlagerung von überschüssigem aufgearbeiteten Schotter 19, der später bei einem Mangel für die Herstellung der neuen Schotterbettung 26 benutzt werden kann. Verwendet wird insbesondere ein als Schottersilo ausgebildeter Wagen 21.

Das Kleineisenmodul 6 dient dem Schutz von Arbeitern, die in den Verfahrensablauf integriert sind, um das Kleineisen, mit dem die Schienen 23 an den Schwellen 29 befestigt sind, zu lösen.

Das Gleiswechselmodul 7 umfaßt als Modul 7a ein Schwellenaus- und -einbaumodul zum Ausbau der alten Schwellen 29 und zum Einbau neuer Schwellen 30, wobei bevorzugt eine Vorrichtung vorgesehen ist, um die Schwellen 29, 30 zu drehen, so daß sie in Längsausrichtung zur Gleisanlage transportiert werden können. Das Modul 7a umfaßt dabei auch eine Vorrichtung 22 zum Aussetzen der alten Schienen 23. Das Modul 7b dient der Richtung der neuen Schwellen 30, dem Einsetzen seitlich vorgelagerter neuer Schienen 24 und der Befestigung des Kleineisens.

Das Schotterstopfmodul 8 dient zum Einschottern des neuen Gleises 25 und zum Stopfen der neuen Bettung 26. Dabei wird das neue Gleis 25 auch feingerichtetet. Beide Module 7 und 8 weisen außerdem Förderbänder 35 und 36 zur Förderung der Altschwellen 29 und der Neuschwellen 30 auf, das Modul 8 zusätzlich ein Förderband 37 zur Anförderung von Ergänzungsschotter aus dem Modul 10.

Schließlich dienen das Schwellenversorgungs- und -entsorgungsmodul 9 und das Schotterversorgungsmodul 10 der Zu- und Abfuhr von Schwellen sowie von Ergänzungsschotter. Das Schwellenver- und -entsorgungsmodul 9 umfaßt dabei einen Übergabewagen 27 und einen Schwellenwagen 28 zur Bevorratung von Neuschwellen 30 und zum Sammeln der Altschwellen 29. Zusätzlich sind Portalkräne 28a zum Transport der Schwellen 29, 30 und des Ergänzungsschotters vorgesehen, die mittels Kranbahnschienen und Überfahrrampen zwischen Schottersilowagen 31 und Übergabewagen 27 verfahrbar sind, welcher mit drei Förderbändern 27a, b, c für Altschwellen 29, Neuschwellen 30 und Ergänzungsschotter versehen ist. Selbstverständlich können bei Bedarf auch mehrere Schwellenwagen 28 vorgesehen sein.

Zur Erneuerung einer Gleisanlage mit Schotterbettung 15 wird die dargestellte Vorrichtung in die Gleisanlage eingefädelt und in Arbeitsrichtung I zum Einsatz gebracht. Der An- und Abtransport weitgehend aller Materialien erfolgt gleisgebunden, und zwar wird über die Materialförder- und Silowagen 11 und 12 ausgebautes und nicht wiederverwertetes Material in Arbeitsrichtung I gesehen nach vorne abgefördert. Die vom Gleiswechselmodul 7 ausgebauten Altschwellen 29 werden dagegen in Arbeitsrichtung I gesehen nach hinten abgefördert. Die Altschwellen 29 werden hierfür im Wagen 28 abgelegt und mit diesem abtransportiert. Die Neuschwellen 30 werden ebenfalls in Arbeitsrichtung I gesehen von hinten zugeführt. Hierfür werden sie mit dem Schwellenwagen 28 antransportiert. Auch Ergänzungsschotter kann von hinten über den Schotterwagen 31 antransportiert werden.

Der vom Aushubmodul 4b ausgebaute Schotter 15 wird in dem Aufarbeitungsmodul 4a vorgesiebt, gebrochen und nachgesiebt. Anschließend kann mit dem Modul 4b aus dem aufgearbeitetem Schotter 19 ein neues Schotterplanum 26 hergestellt werden. Dazu kann zusätzlich auch Neuschotter, insbesondere zur Kornergänzung, verwendet werden, der aus dem Materialförder- und Silowagen 12 in Arbeitsrichtung I gesehen von vorne zugefördert wird. Entsteht andererseits bei der Aufarbeitung Überschußschotter 19, so wird dieser im Schottersilowagen 21 zwischengelagert, um bei einem späteren Bedarf wiederverwendet werden zu können.

Im Gleiswechselmodul 7 werden die alten Schienen 23 seitlich ausgesetzt, die alten Schwellen 29 aufgenommen, neue Schwellen 30 auf das Schotterplanum abgelegt, seitlich vorgelagerte neue Schienen 24 eingesetzt und schließlich in die neuen Schwellen 30 eingebaut. Im Bereich, in dem das Aussetzen der alten Schienen 23 und das Einsetzen der neuen Schienen 24 erfolgt, weist das Gleiswechselmodul 7 ein oder mehrere Raupenpaare 32 als Bodenfahrwerke auf. Im übrigen weist das Gleiswechselmodul 7 wie auch alle anderen Module 1 bis 6 und 8 bis 10 ausschließlich Schienenfahrwerke 33 auf.

Im Anschluß an das Einbauen der neuen Schienen 24 in die neuen Schwellen 30 wird das neue Gleis 25 im Stopfmodul 8 eingeschottert, feingerichtet und die neue Bettung 26 gestopft. Dadurch wird eine befahrbare Gleislage geschaffen, die zum Ab- und Antransport von Schwellen 29, 30 geeignet ist. Damit kann im wesentlichen der gesamte An- und Abtransport von Material, einschließlich von Alt- und Neuschwellen 29, 30, gleisgebunden erfolgen. Nach dem Ausbau des alten Gleises 18 wird das neue Schotterplanum 26 bevorzugt nachplaniert und nachverdichtet, bevor die neuen Schwellen 30 verlegt werden. Das Einschottern des neuen Gleises 25 erfolgt insbesondere mit Neuschotter aus dem Schottersilowagen 31, der in Kübeln von den Portalkränen 28a auf das Schotterförderband 37 und von diesem zum Stopfmodul 8 transportiert wird. Beim Einschottern und Stopfen des neuen Gleises 25 findet außerdem eine Richtung der Gleislage statt. Hierfür sind geeignete Hebe- und Richteinrichtungen vorhanden, die hier nicht dargestellt sind.

Der modulartige Aufbau der dargestellten und beschriebenen Vorrichtung ermöglicht auch in einfacher Weise eine Ausgestaltung ohne Vorrichtung zur Aufarbeitung des ausgebauten Materials, falls dies nicht gewünscht sein sollte. In diesem Fall wird das Aufarbeitungsmodul 4a weggelassen. Auch die übrigen Module 1 bis 10 können teilweise weggelassen werden. So kann beispielsweise auch das Zwischenlagerungsmodul 5 für aufgearbeiteten Schotter 19 weggelassen werden.

Eine weitere Möglichkeit besteht darin, anstelle einer Vorrichtung zur Erneuerung einer Gleisanlage mit Schotterbettung 15 einen Umbauzug zum Umbau der Gleisanlage in eine feste Fahrbahn aus entsprechenden Modulen zusammenzustellen. Eine solche Zusammenstellung ist in den Fig. 3 und 4 gezeigt.

Dieser in den Fig. 3 und 4 dargestellte Umbauzug umfaßt einen ersten Teil II und einen zweiten Teil III, die hier gemeinsam dargestellt sind, jedoch getrennt eingesetzt werden. Der erste Teil II wird in der Arbeitsrichtung I als erstes eingesetzt, während der zweite Teil III anschließend und in der entgegengesetzten Arbeitsrichtung IV eingesetzt wird.

Der erste Teil II umfaßt in Arbeitsrichtung I gesehen von vorne nach hinten wiederum ein Entsorgungsmodul 1, ein Versorgungsmodul 2', ein Antriebsmodul 3, ein Aushub- und Aufarbeitungsmodul 4 und ein Tragschichtherstellungsmodul 5'.

Das Entsorgungsmodul 1 stimmt mit dem Entsorgungsmodul 1 der in den Fig. 1 und 2 dargestellten Vorrichtung überein. Das Versorgungsmodul 2' besteht dagegen nun aus zwei verschiedenen Teilmodulen 2'a und 2'b. Bei dem Modul 2'a handelt es sich um einen Silowagen 12' zur Vorhaltung von Zement und Wasser und bei dem Modul 2'b um einen Silowagen 12" zur Vorhaltung von Ergänzungsmaterial zur Herstellung einer Tragschicht einer festen Fahrbahn. Beide sind mit geeigneten Fördermitteln 12'a und 12'b sowie mit Überleitungsbändern 12'c ausgerüstet.

Das Aushub- und Aufarbeitungsmodul 4 stimmt ebenfalls mit dem Modul 4 der ersten Vorrichtung überein. Allerdings sind nun die Siebe und Brecher zur Aufarbeitung des Bettungs- und gegebenenfalls Untergrundmaterials auf die herzustellende Tragschicht der festen Fahrbahn eingestellt, das heißt, auf die erforderliche Körnung und Zusammensetzung von Tragschichtmaterial. Und die Bettungsherstellungsvorrichtung 17a ist ausgeschaltet.

Ein wesentlicher Unterschied besteht im Modul 5', das nun ebenfalls aus zwei Teilmodulen 5'a und 5'b besteht, nämlich aus einer Mischvorrichtung 5'a zum Mischen des Materials für die Tragschicht der festen Fahrbahn und einem Modul 5'b zum Einbau dieser Tragschicht. Die Mischvorrichtung 5'a dient der Mischung des Tragschichtmaterials aus dem aufgearbeiteten Material und gegebenenfalls zugeführtem Neumaterial sowie Zement und Wasser.

Mit dem Tragschichtherstellungsmodul 5'b wird eine Tragschicht 34 einer festen Fahrbahn, insbesondere eine ungebundene oder eine hydraulisch gebundene untere Tragschicht, hergestellt. Auf diese Tragschicht 34 wird das alte Gleis 18 abgelegt.

Im Falle des Umbauzuges gemäß den Fig. 3 und 4 wird das alte Gleis 18 nach dem Ausbau des Schotters 15 und gegebenenfalls des Unterbaus 16 zunächst auf dem Unterbau oder dem Grund abgelegt. Das ausgebaute Material wird wie bei der Variante von Fig. 1 und 2 aufgearbeitet, jedoch mit entsprechend anderer Körnung gemäß vorgeschriebener Sieblinie für eine ungebundene oder eine gebundene Tragschicht 34. Überschußmaterial wird auch hier in Arbeitsrichtung I nach vorne über die Materialförder- und Silowagen 11, 12 abtransportiert. Zur Herstellung der Tragschicht 34 wird das aufgearbeitete Material, gegebenenfalls mit in Arbeitsrichtung I von vorne antransportiertem Neumaterial aus dem Modul 2'b, sowie Zement und Wasser aus dem Modul 2'a im Mischermodul 5'a gemischt. Aus dem fertigen Tragschichtmaterial wird dann im Tragschichtherstellungsmodul 5'b die Tragschicht 34 hergestellt.

Um eine ausreichende Abbindung der Tragschicht 34 zu ermöglichen, weist die Vorrichtung 5'b zur Herstellung der Tragschicht 34 ein Raupenpaar 32 als Bodenfahrwerk auf. Neben einem Einbau erfolgt auch eine Verdichtung der Tragschicht 34 im Tragschichtherstellungsmodul 5'b. Unmittelbar nach der Herstellung der Tragschicht 34 wird das alte Gleis 18 darauf abgelegt.

Der zweite Teil III der Vorrichtung gemäß den Fig. 3 und 4 umfaßt ein Kleineisenmodul 6, ein Gleiswechselmodul 7, ein Schwellenver- und -entsorgungsmodul 9 und ein Materialversorgungsmodul 10'.

Das Kleineisenmodul 6 stimmt mit dem Kleineisenmodul 6 der Vorrichtung gemäß den Fig. 1 und 2 überein. Es dient wie dort zum Schutz von Arbeitern, die mit dem Kleineisen nun allerdings die neuen Schienen 24 an den neuen Schwellen 30 befestigen.

Das Gleiswechselmodul 7 stimmt ebenfalls mit dem Gleiswechselmodul 7 der vorherigen Vorrichtung überein. Lediglich die Anordnung ist nun umgekehrt, entsprechend der geänderten Arbeitsrichtung IV, und im Modul 7b wird das Kleineisen gelöst.

Das Schwellenver- und -entsorgungsmodul 9 umfaßt auch hier einen Übergabewagen 27, einen Schwellenwagen 28 und Portalkräne 28a.

Damit kann das Auswechseln des alten Gleises 18 in einem zweiten Arbeitsgang in der Arbeitsrichtung IV mit weitgehend denselben Modulen erfolgen, die bei der Vorrichtung gemäß den Fig. 1 und 2 in dem einen Arbeitsgang in Arbeitsrichtung I verwendet wurden. Die Fertigstellung der festen Fahrbahn erfolgt dann in einem weiteren Arbeitsgang mit einer geeigneten Vorrichtung, wobei beispielsweise eine feste Fahrbahn mit auf eine Asphalt- oder Betonschicht aufgelegtem Gleisrost oder eine feste Fahrbahn mit in eine obere Tragschicht aus Beton eingegossenen Schwellen oder Platten hergestellt werden kann.

Durch die Modulbauweise der erfindungsgemäßen Vorrichtung kann eine bestehende Gleisanlage mit Schotterbettung 15 und Schwellen 29 aller Konstruktionsarten in einem Arbeitsgang in geschickter Weise erneuert oder für einen Umbau in eine feste Fahrbahn verschiedener Baumethoden bis zur Herstellung der unteren Tragschicht vorbereitet werden. Bei der Herstellung einer festen Fahrbahn kann ein Teil der Vorrichtung zudem in einem zweiten Arbeitsgang zum Auswechseln des alten Gleises 18 gegen ein neues Gleis 25 verwendet werden. Durch die Modulbauweise kann die Vorrichtung an die jeweiligen Bedürfnisse angepaßt werden. Die Kosten bleiben dadurch vergleichsweise gering.

Die erfindungsgemäße Vorrichtung hat außerdem den Vorteil, daß der An-und Abtransport der Materialien einschließlich der Alt- und Neuschwellen 29, 30 zumindest überwiegend auf dem Baugleis ohne Beeinträchtigung des Betriebes im Nachbargleis erfolgen kann. Durch den Transport überwiegend über die Schiene können parallel zum Gleis verlaufende Baustraßen eingespart und der Lastwagenverkehr zumindest vermindert werden. Es sind weniger Baustelleneinrichtungsflächen erforderlich und die Umweltbelastung wird deutlich verringert. Durch die Aufarbeitung der ausgebauten Materialien werden Entsorgungskosten für Altstoffe sowie entsprechende Transportleistungen eingespart. Durch den gleisgebundenen Transport treten außerdem weniger witterungsbedingte Unterbrechungen des Arbeitsablaufes auf.

### Bezugszeichenliste

- 1: Entsorgungsmodul
- 2, 2': Versorgungsmodul
- 2'a: Teilmodul
- 2'b: Teilmodul
- 3: Antriebsmodul
- 4: Aushub- und Aufarbeitungsmodul
- 4a: Aufarbeitungsmodul
- 4b: Aushubmodul
- 5: Zwischenspeichermodul
- 5': Tragschichtherstellungsmodul
- 5'a: Mischmodul
- 5'b: Tragschichteinbaumodul
- 6: Kleineisenmodul
- 7: Gleiswechselmodul
- 7a: Schwellenaus- und -einbaumodul
- 7b: Richt- und Einsetzmodul
- 8: Stopfmodul
- 9: Schwellenver- und -entsorgungsmodul
- 10, 10': Versorgungsmodul
- 11: Materialförder- und Silowagen
- 11a: Förderband
- 11 b: Übergabeband
- 12: Materialförder- und Silowagen
- 12a, 12a': Förderband
- 12b, 12b': Übergabeband
- 12c, 12c': Überleitungsband
- 12': Silowagen
- 12": Silowagen
- 13: Antriebseinheit
- 14: Aushubvorrichtung
- 15: Bettung
- 16: Unterbau
- 17: Gleishebevorrichtung
- 17a: Schotterplanumherstellungsvorrichtung
- 18: altes Gleis
- 19: aufgearbeiteter Schotter
- 20: Sieb- und Brechervorrichtung
- 20a: Fördereinrichtung
- 21: Schottersilowagen
- 22: Aussetzvorrichtung
- 23: alte Schiene
- 24: neue Schiene
- 25: neues Gleis
- 26: neue Bettung
- 27: Übergabewagen
- 27a, b, c: Förderband
- 28: Schwellenwagen
- 28a: Portalkran
- 29: Altschwelle
- 30: Neuschwelle
- 31: Schottersilowagen
- 32: Raupenpaar
- 33: Schienenfahrwerk
- 34: Tragschicht
- 35: Förderband
- 36: Förderband
- 37: Förderband

- I: Arbeitsrichtung
- II: erster Teil
- III: zweiter Teil
- IV: Arbeitsrichtung

## Patentansprüche

1. Vorrichtung zur Erneuerung einer Gleisanlage mit einem Unterbau (16), einer Bettung (15), insbesondere aus Schotter, und einem darauf verlegten Gleis (18), oder zum Umbau einer solchen Gleisanlage in eine feste Fahrbahn, mit mehreren hintereinander angeordneten, weitgehend gleisfahrbaren Teilen, umfassend einen Teil (4b) zum Ausbauen der Bettung, einen Teil (1) zum Abtransport von Bettungs- und gegebenenfalls Unterbaumaterial, einen Antriebsteil (3) oder einen in die übrigen Teile integrierten Antrieb, erforderlichenfalls einen Teil (2, 2') zum Antransport von Neumaterial, einen Teil (9) zum Abfördern der alten Schwellen (29) und zum Anfördern der neuen Schwellen (30), einem Gleiswechselteil (7) sowie einerseits einen Teil (4b) zur Herstellung einer neuen Bettung und einen Teil (8) zum Einschottern und Stopfen des neuen Gleises (25) oder andererseits einen Teil (5') zum Herstellen einer Tragschicht (34) einer festen Fahrbahn,
**dadurch gekennzeichnet,**
**dass** die hintereinander angeordneten Teile der Vorrichtung jeweils als Modul mindestens teilweise austauschbar ausgebildet sind, wobei das Modul (4b) zum Herstellen einer neuen Bettung (26), gegebenenfalls das Modul (5) zum Zwischenlagern von aufgearbeitetem Bettungsmaterial (19) und gegebenenfalls das Modul (2) zur Versorgung mit neuem Bettungs- und gegebenenfalls Unterbaumaterial einerseits und das Modul (5'b) zum Einbauen einer Tragschicht (34) für eine feste Fahrbahn, gegebenenfalls das Modul (2') zur Versorgung mit Tragschichtmaterial und gegebenenfalls das Modul (5'a) zum Mischen von Tragschichtmaterial anderseits gegeneinander austauschbar ausgebildet sind.

2. Vorrichtung nach Anspruch 1,
**dadurch gekennzeichnet,**
**dass** sie einen Teil (4b) zum Ausbauen des Unterbaus (16) umfasst.

3. Vorrichtung nach Anspruch 1 oder 2,
**dadurch gekennzeichnet,**
**dass** sie einen Teil (4a) zur Aufarbeitung des Bettungs- und/oder des Unterbaumaterials umfasst.

4. Vorrichtung nach einem der vorhergehenden Ansprüche,
**dadurch gekennzeichnet,**
**dass** sie Mittel (20) zum Brechen und Sieben des Bettungs-und/oder des Unterbaumaterials umfasst.

5. Vorrichtung nach einem der vorhergehenden Ansprüche,
**dadurch gekennzeichnet,**
**dass** sie einen Teil (5) zum Zwischenlagern des aufgearbeiteten Bettungsmaterials (19) umfasst.

6. Vorrichtung nach einem der vorhergehenden Ansprüche,
**dadurch gekennzeichnet,**
**dass** sie Mittel (12', 12") zum Vorhalten und Antransport von Material für die Tragschicht (34) einer festen Fahrbahn umfasst.

7. Vorrichtung nach einem der vorhergehenden Ansprüche,
**dadurch gekennzeichnet,**
**dass** sie einen Teil (5'a) zum Mischen des Tragschichtmaterials umfasst.

8. Vorrichtung nach einem der vorhergehenden Ansprüche,
**dadurch gekennzeichnet,**
**dass** der Teil (9) zum Abfördern der alten Schwellen (29) und zum Anfördern der neuen Schwellen (30) am in Arbeitsrichtung (I) gesehen hinteren Ende der Vorrichtung und der Teil (2) zum Anfördern von neuem Bettungs- und/oder Unterbaumaterial, der Teil (1) zum Abfördern des ausgebauten Bettungs- und gegebenenfalls des Unterbaumaterials sowie der Teil (2') zum Anfördern des Tragschichtmaterials am in Arbeitsrichtung (I) gesehen vorderen Ende der Vorrichtung angeordnet sind.

9. Vorrichtung nach einem der vorhergehenden Ansprüche,
**dadurch gekennzeichnet,**
**dass** nur der Gleiswechselteil (7) und der Teil (5'b) zum Einbau einer Tragschicht (34) einer festen Fahrbahn zusätzlich zu Schienenfahrwerken (33) auch Bodenfahrwerke (32), die übrigen Teile dagegen allesamt nur Schienenfahrwerke (33) aufweisen.

## Claims

1. An apparatus for renewing a track installation with a substructure (16), a bed (15), in particular of broken stone and a track (18) laid thereon, or for the conversion of such a track installation into a fixed track, having a plurality of parts arranged in series and largely movable on a track, comprising a part (4b) for removal of the bed, a part (1) for transporting away bed material and optionally substructure material, a drive part (3) or a drive integrated into the remaining parts, if required a part (2, 2') for bringing up new material, a part (9) for transporting away the old sleepers (29) and for bringing up the new sleepers (30), a track changing part (7) and also in turn a part (4b) for the production of a new bed and a part (8) for the introduction of broken stone and for the packing of the new track (25) or otherwise a part (5') for the manufacture of a supporting layer (34) of a fixed track,
**characterised in that**
the parts of the apparatus arranged in series are made at least partly interchangeable, in each case as a module, with, on the one hand, the module (4b) for the manufacture of a new bed (26), optionally the module (5) for the intermediate storage of processed bed material (19) and optionally the module (2) for the supply with a new bed material and optionally substructure material being mutually interchangeable and, on the other hand, with the module (5'b) for the incorporation of a supporting layer (34) for a fixed track, optionally the module (2') for the supply with supporting layer material and optionally the module (5'a) for the mixing of supporting layer material being mutually interchangeable.

2. An apparatus in accordance with claim 1,
**characterised in that**
it includes a part (4b) for the removal of the substructure (16).

3. An apparatus in accordance with claim 1 or claim 2,
**characterised in that**
it includes a part (4a) for the processing of the bed material and/or of the substructure material.

4. An apparatus in accordance with any one of the preceding claims,
**characterised in that**
it includes means (20) for the breaking and screening of the bed material and/or of the substructure material.

5. An apparatus in accordance with any one of the preceding claims,
**characterised in that**
it includes a part (5) for the intermediate storage of the processed bed material (19).

6. An apparatus in accordance with any one of the preceding claims,
**characterised in that**
it includes means (12', 12") for the keeping available and bringing up of material for the supporting layer (34) of a fixed track.

7. An apparatus in accordance with any one of the preceding claims,
**characterised in that**
it includes a part (5'a) for the mixing of the support layer material.

8. An apparatus in accordance with any one of the preceding claims,
**characterised in that**
the part (9) for the transporting away of the old sleepers (29) and for the bringing up of the new sleepers (30) is arranged at the rear end of the apparatus when seen in the working direction (I) and the part (2) for the bringing up of the new bed material and/or substructure material, the part (1) for the transporting away of the removed bed material and optionally of the substructure material and also the part (2') for the bringing up of the support layer material are arranged at the front end of the apparatus as seen in the working direction (I).

9. An apparatus in accordance with any one of the preceding claims,
**characterised in that**
only the track changing part (7) and the part (5'b) for the installation of a supporting layer (34) of a fixed track also have ground chassis (32) in addition to track chassis, the remaining parts in contrast all having only track chassis (33).

## Revendications

1. Appareil pour la rénovation d'une voie ferroviaire comprenant une infrastructure (16), un ballast (15), en particulier en pierrailles, et une voie (18) posée sur celui-ci, ou pour la reconversion d'une telle voie ferroviaire en une voie de circulation ferme, comprenant plusieurs parties agencées les unes derrière les autres et largement capables de circuler sur une voie, incluant une partie (4b) pour l'enlèvement du ballast, une partie (1) pour l'évacuation des matériaux du ballast et le cas échéant de l'infrastructure, une partie d'entraînement (3) ou un entraînement intégré dans les autres parties, si nécessaire une partie (2, 2') pour l'acheminement des matériaux nouveaux, une partie (9) pour l'évacuation des anciennes traverses (29) et pour l'acheminement des nouvelles traverses (30), une partie d'échange de voie (7) ainsi que d'une part une partie (4b) pour la réalisation d'un nouveau ballast et une partie (8) pour la pose de pierrailles et le bourrage de la nouvelle voie (25) ou d'autre part une partie (5') pour la réalisation d'une couche portante (34) d'une voie de circulation ferme,
**caractérisé en ce que** les parties de l'appareil, agencées les unes derrière les autres, sont réalisées respectivement sous forme de modules qui sont au moins partiellement interchangeables, le module (4b) pour la réalisation d'un nouveau ballast (26), le cas échéant le module (5) pour le stockage intermédiaire du matériau de ballast retraité (19), et le cas échéant le module (2) pour l'acheminement des nouveaux matériaux de ballast et le cas échéant d'infrastructure d'une part et le module (5'b) pour l'intégration d'une couche portante (34) pour une voie de circulation ferme, le cas échéant le module (2') pour l'acheminement du matériau de la couche portante et le cas échéant le module (5'a) pour le mélange du matériau de la couche portante d'autre part sont réalisés de façon interchangeable les uns avec les autres.

2. Appareil selon la revendication 1,
**caractérisé en ce qu'**il comprend une partie (4b) pour l'enlèvement de l'infrastructure (16).

3. Appareil selon la revendication 1 ou 2,
**caractérisé en ce qu'**il comprend une partie (4a) pour le retraitement des matériaux de ballast et/ou d'infrastructure.

4. Appareil selon l'une des revendications précédentes,
**caractérisé en ce qu'**il comprend des moyens (20) pour briser et pour cribler les matériaux du ballast et/ou de l'infrastructure.

5. Appareil selon l'une des revendications précédentes,
**caractérisé en ce qu'**il comprend une partie (5) pour le stockage intermédiaire du matériau de ballast (19) retraité.

6. Appareil selon l'une des revendications précédentes,
**caractérisé en ce qu'**il comprend des moyens (12,', 12") pour entreposer et acheminer le matériau pour la couche portante (34) d'une voie de circulation ferme.

7. Appareil selon l'une des revendications précédentes,
**caractérisé en ce qu'**il comprend une partie (5'a) pour le mélange du matériau de la couche portante.

8. Appareil selon l'une des revendications précédentes,
**caractérisé en ce que** la partie (9) pour l'enlèvement des anciennes traverses (29) et pour l'acheminement des nouvelles traverses (30) est agencée à l'extrémité arrière, vue en direction de travail (I), de l'appareil, et la partie (2) pour l'acheminement des nouveaux matériaux de ballast et/ou d'infrastructure, la partie (1) pour l'évacuation des matériaux de ballast enlevés et le cas échéant des matériaux d'infrastructure enlevés, ainsi que la partie (2') pour l'acheminement du matériau de la couche portante sont agencées à l'extrémité avant, vue en direction de travail (I) de l'appareil.

9. Appareil selon l'une des revendications précédentes,
**caractérisé en ce que** seule la partie d'échange de voie (7) et la partie (5'b) pour la réalisation d'une couche portante (34) d'une voie de circulation ferme comprennent, en supplément à des trains de roulement ferroviaires (33), également des trains de roulement au sol (32), tandis que les autres parties ne comportent toutes que des trains de roulement ferroviaires (33).
